# EUROPÄISCHE PATENTSCHRIFT

(11) **EP 3 447 014 B1**
(45) Veröffentlichungstag und Bekanntmachung des Hinweises auf die Patenterteilung: **11.10.2023**
(21) Anmeldenummer: 18000697.5
(22) Anmeldetag: 27.08.2018
(51) Int. Cl.: G07D 11/12, G07D 11/40, B65H 31/10, B65H 31/22, B65H 31/26

(54) **VORRICHTUNG ZUR ENTGEGENNAHME VON BANKNOTEN**
DEVICE FOR RECEIVING BANK NOTES
DISPOSITIF DE RÉCEPTION DE BILLETS DE BANQUE

(30) Priorität: 25.08.2017 DE 102017008014
(43) Veröffentlichungstag der Anmeldung: 27.02.2019
(73) Patentinhaber: Double Power Europe GmbH, 65239 Hochheim Am Main (DE)
(72) Erfinder: KLOSTERMANN, Luitwin Peter, D-14480 Potsdam (DE); MUNCK, Joachim, D-65239 Hochheim am Main (DE)
(74) Vertreter: Jungblut & Seuss

(56) Entgegenhaltungen:
- WO-A1-2015/156280
- WO-A1-2016/136517
- DE-A1-102008 023 900
- DE-A1-102009 053 155

## Beschreibung

### Gebiet der Erfindung

Die Erfindung betrifft eine Vorrichtung gemäß Oberbegriff des Anspruchs 1. Die Erfindung betrifft des Weiteren ein Verfahren zur Ablage von Banknoten sowie die Verwendung einer vorstehenden genannten Vorrichtung.

### Stand der Technik und Hintergrund der Erfindung

Eine Vorrichtung des eingangs genannten Aufbaus ist aus der Praxis bekannt. Hierbei können bis zu 5.000 Banknoten, manchmal bis zu 10.000 Banknoten, in dem Sicherheitsbehälter aufgenommen werden. Nachteilig hierbei ist, dass die Banknoten nicht gestapelt in einen Aufnahmebehälter des Sicherheitsbehälters abgelegt werden, sondern ungeordnet in diesen herabfallen. Dies bedeutet, dass die Banknoten völlig durcheinander in dem Aufnahmebehälter angeordnet sind, sogenanntes "Pillowmoney". Wenn nun der Aufnahmebehälter mit den Banknoten entnommen und zu einer Bank oder dergleichen gebracht wird, müssen die Banknoten zunächst in sehr aufwändiger Weise gestapelt werden, was maschinell nur mit sehr großem Aufwand, wenn überhaupt, gelingt.

Weiterhin aus der Praxis ist bekannt, einen Zwischenspeicher einzurichten, in welchen die gezählten Banknoten eines Banknotenbündels gestapelt abgelegt werden. Aus diesem Zwischenspeicher wird dann das abgelegte Banknotenbündel in einen Aufnahmebehälter des Sicherheitsbehälters fallen gelassen. Dies ist aus mehrerlei Gründen nachteilig. Zum ersten kann ein gestapeltes Banknotenbündel bei Fall wieder zerfallen.

Zum zweiten ist ein Zwischenspeicher erforderlich, was mit zusätzlichem baulichem Aufwand und Raumbedarf verbunden ist. Sofern ein solchermaßen gespeichertes Banknotenbündel nicht einfach in einen Aufnahmebehälter fallen gelassen wird (mit dem Risiko des Zerfalls des Bündels) sind aktiv abführenden Transportvorrichtungen erforderlich, was einen erheblichen zusätzlichen baulichen Aufwand darstellt und auch das Risiko von unerwünschten Banknotenstaus erhöht, welche zu einer störbedingten Unterbrechung des Annahmeprozesses führen würden. Zum dritten können solche Zwischenspeicher typischerweise nicht mehr als 150 Banknoten aufnehmen.

Aus der Literaturstelle WO2016/136517A1 ist eine Vorrichtung des eingangs genannten Ausbaus bekannt. Eine ähnliche Vorrichtung ist in der Literaturstelle WO2015/156280A1 beschrieben worden.

### Technisches Problem der Erfindung

Demgegenüber liegt der Erfindung das technische Problem zugrunde, eine Vorrichtung zur Entgegennahme von Banknoten anzugeben, welche die entgegengenommenen Banknoten hinreichend ordentlich gestapelt in einem in einem Sicherheitsbehälter angeordneten Aufnahmebehälter oder -Beutel ablegt, und zwar in Mengen, welche nur durch die Größe des Aufnahmebehälters bzw. - Beutels limitiert sind.

Grundzüge der Erfindung und bevorzugte Ausführungsformen Zur Lösung dieses technischen Problems lehrt die Erfindung den Gegenstand des Anspruchs 1.

Der Kern der Erfindung besteht darin, dass eine von üblichen Banknotenzählern übliche Technologie der Banknotenpräsentation in einem Ausgabefach, nämlich mittels eines Stapelrades, genutzt wird, wobei das Stapelrad aus dem Bereich des ersten Teilgehäuses gleichsam ausgegliedert und in das zweite Teilgehäuse oberhalb des Aufnahmebeutels verlagert ist. Die Stapelradtechnologie ist an sich eine ausgereifte und sichere Technologie, welche in fast allen Vorrichtungen zur Bearbeitung von Banknoten genutzt wird und praktisch frei von dem Risiko eines Banknotenstaus ist. Im Rahmen der Erfindung wird die Stapelradtechnologie erstmals nicht zur Ausgabe von Banknoten eingesetzt, sondern vielmehr zum störungsfreien Stapeln der Banknoten in einem Transportbehältnis (Aufnahmebeutel).

Die grundsätzliche Funktionsweise umfasst des Weiteren eine Verengung des Aufnahmebeutels mittels der Schachtöffnung zu verursachen, durch welche keine abgelegten Banknoten fallen, wobei die Banknoten auf bzw. in dem oberhalb der Schachtöffnung befindlichen Teil des Aufnahmebeutels gestapelt abgelegt werden und durch das Absenken der Schachtöffnung entlang des Aufnahmebeutels in diesem gestapelt gleichsam hinab sinken.

Im Ergebnis werden die Banknoten, in beliebiger Anzahl, welche nur durch die Höhe des Aufnahmebeutels begrenzt ist, in einem einzigen Stapel in dem Aufnahmebeutel abgelegt. Der Aufnahmebeutel kann dann zu gegebener Zeit bzw. spätestens, wenn die Schachtöffnung das untere Ende des Aufnahmebeutels erreicht hat, entnommen und zu einer Bank oder einem sonstigen Cashcenter gebracht werden. Dort kann eine Bedienperson (oder auch eine automatische Vorrichtung) den Stapel an Banknoten dem Aufnahmebeutel entnehmen und einer weiteren Verarbeitung zuführen, und zwar ohne, dass dafür weitere Ordnungs- oder Stapelmaßnahmen erforderlich sind.

In einer Ausführungsform mit Mitteln zur Prüfung von Banknoten versteht es sich, dass die Vorrichtung auch einen Ausgabeschacht für zurückgewiesene Banknoten umfassen kann. Alternativ kann ein separater Behälter für zurückgewiesene Banknoten vorgesehen sein.

Grundsätzlich sind die im Kapitel "Gebiet der Erfindung" genannten Komponenten von Vorrichtungen zur Entgegennahme von Banknoten dem Fachmann wohl bekannt, so dass diese nicht im Einzelnen beschrieben werden brauchen. Lediglich beispielsweise wird auf die Literaturstelle DE 101 05 082 A1 der Wincor Nixdorf GmbH & Co. KG verwiesen.

Das zweite Teilgehäuse kann durch den Sicherheitsbehälter gebildet sein, i.e. dann sind die Mittel zur Ablage (Stapelrad) in dem Sicherheitsbehälter angeordnet.

Die Breite der Schachtöffnung muss einerseits gewährleisten, dass die Schachtöffnung an dem Aufnahmebeutel, ggf. auch mit Falten bzw. Doppelungen, entlang nach unten gleiten kann, ohne an dem Aufnahmebeutel zu reißen bzw. ihn von der Aufhängungskonsole abzureißen. Andererseits dürfen die abgelegten Banknoten, insbesondere die erste abgelegte Banknote, nicht ohne weiteres hindurch fallen können. In diesen Zusammenhängen ist anzumerken, dass die Banknoten von den Mitteln zur Ablage mit im Wesentlichen horizontaler Orientierung der Hauptflächen abgelegt werden, mit allenfalls bis zu 20° oder 40° Abweichung hierzu. Folglich muss die Breite der Schachtöffnung deutlich kleiner als die Breite der kleinsten abzulegenden Banknote sein. Es wird sich empfehlen, dass die Breite der Schachtöffnung weniger als 50%, insbesondere weniger als 30% der Breite der kleinsten abzulegenden Banknote beträgt. In der Praxis wird die Breite der Schachtöffnung im Bereich von 10 bis 50 mm, insbesondere von 25 bis 35 mm, liegen. Die Länge der Schachtöffnung wird zweckmäßigerweise mindestens der Länge der längsten abzulegenden Banknote entsprechen, beispielsweise 150 bis 400 mm, insbesondere 200 bis 250 mm, beispielsweise 210 bis 230 mm. Als Länge einer Banknote ist die längere Kantenlänge einer Hauptfläche bezeichnet, als Breite die kürzere Kantenlänge.

Vorteilhafterweise ist der mit der Schachtöffnung verbundene Vertikalantrieb nach Maßgabe der Anzahl der in dem oberhalb der Schachtöffnung angeordneten Teil des Aufnahmebeutels abgelegten Banknoten angesteuert. Da die Dicke von Banknoten generell bekannt und gleichbleibend ist, und auch Erfahrungswerte für die Stapelhöhe bei lockerer Stapelung (i.e. unter Eigengewicht) in Abhängigkeit von der Anzahl an Banknoten in einem Stapel zur Verfügung stehen, kann dies dadurch bewirkt werden, dass die Mittel zum Zählen der Banknoten Steuerwerte für den Vertikalantrieb zur Verfügung stellen, wobei die Inkremente des Vertikalantriebes der Dicke einer Banknote + ggf. "Stapelluft" zur unterliegenden Banknote entsprechen.

Obere Ränder des Aufnahmebeutels können beidseitig um einen Betrag von der Schachtöffnung beanstandet sein, welcher zumindest der halben Breite der breitesten abzulegenden Banknote entspricht.

In diesen Zusammenhängen ist anzumerken, dass die Innenquerschnittsöffnung eines Aufnahmebeutels zweckmäßigerweise etwa der Hauptfläche der größten abzulegenden Banknote entspricht, und zwar in Form und in der Querschnittsfläche, wobei die Querschnittsfläche zweckmäßigerweise um zwischen 20% und 200%, insbesondere zwischen 20% und 100%, größer als Hauptfläche der Banknote ist. Ansonsten ist ein erfindungsgemäß eingesetzter Aufnahmebeutel zweckmäßigerweise schlauch-/sackförmig, i.e. von gleichbleibendem Innenquerschnitt und einem geschlossenen Beutelboden.

Als Materialen für Aufnahmebeutel kommen beispielsweise organische Polymerwerkstoffe in Frage, mit oder ohne Faserbewehrung, als Folien oder als Textilien (Gewebe). Zweckmäßigerweise handelt es sich um einen thermoplastischen Polymerwerkstoff, da dann der Aufnahmebeutel nach Befüllung mit Banknoten durch Verschweißen verschlossen werden kann. Selbstverständlich sind aber auch andere Verschlusstechniken möglich, beispielsweise Vernähen, Klammern, etc.

Der Aufnahmebeutel kann dabei nicht nur an seinem oberen Ende mittels geeigneter Vorrichtungen verschlossen werden, sondern insbesondere (auch) im Bereich der schlitzförmigen Schachtöffnung. Hierfür können im Bereich der Schachtöffnung beispielsweise gegeneinander bewegliche thermoelektrische Elemente angebracht sein, welche ein Verschweißen einander gegenüberliegender Wandungen des Aufnahmebeutels bewirken. Hierdurch wird bewirkt, dass der Aufnahmebeutel (auch) unmittelbar unterhalb des abgelegten Banknotenbündels verschlossen ist und so die Banknoten relativ fest und sicher zwischen dem Verschluss bei der Schachtöffnung und einem oberen Verschluss als Bündel gehalten werden. Dadurch ist das Risiko eines Zerfallens des Banknotenbündels bei einem Transport des befüllten Aufnahmebeutels reduziert.

Der Aufnahmebeutel kann entlang der parallel zur Schachtöffnung verlaufenden Ränder Aufhängungsflügel aufweisen, deren Erstreckung von der Schachtöffnung weg zumindest die halbe Breite, vorzugsweise zumindest die ganze Breite, der breitesten abzulegenden Banknote beträgt.

Der Sicherheitsbehälter ist zweckmäßigerweise mit der Aufhängungskonsole aus der Vorrichtung ausziehbar und so der Aufnahmebeutel mit darin abgelegten Banknoten aushebbar. In diesen Zusammenhängen kann vorgesehen sein, dass der Sicherheitsbehälter nur dann ausziehbar ist, wenn der Aufnahmebeutel mit den darin abgelegten Banknoten an seinem oberen Ende verschlossen ist. Dies kann auch automatisch im Zuge der Auslösung eines Auszugs des Sicherheitsbehälters erfolgen.

Die Erfindung betrifft auch ein Verfahren zur Ablage von Banknoten in einem erfindungsgemäßen Sicherheitsbehälter, wobei die Schachtöffnung im Zuge der Ablage der Banknoten in dem oberhalb der Schachtöffnung angeordneten Teil des Aufnahmebeutels vertikal nach unten transportiert wird. Der vertikale Transport der Schachtöffnung kann dabei mit einem Transportfortschritt erfolgen, welcher der Zunahme der Höhe des oberhalb der Schachtöffnung im Aufnahmebeutel abgelegten Banknotenbündels entspricht. Nach Beendigung der Ablage eines Banknotenbündels in dem Aufnahmebeutel oberhalb der Schachtöffnung kann die Schachtöffnung weiter nach unten transportiert werden, bis sie das untere Ende des Aufnahmebeutels erreicht hat. Dadurch wird der abgelegte Stapel an Banknoten auf dem Boden des Aufnahmebeutels abgelegt. Für das erfindungsgemäße Verfahren gelten alle vorstehenden Erläuterungen analog.

Schließlich betrifft die Erfindung eine Verwendung einer erfindungsgemäßen Vorrichtung zum Zählen der Banknoten eines Banknotenbündels und zur gestapelten Ablage des gezählten Banknotenbündels in einem Aufnahmebeutel.

Im Folgenden wird die Erfindung anhand von lediglich ein Ausführungsbeispiel darstellenden Zeichnungen näher erläutert. Es zeigen:
- Fig. 1:: eine schematische Ansicht der Erfindung in Seitenansicht und im Schnitt,
- Fig. 2:: eine Detailansicht im Bereich der Aufhängungskonsole und mit leerem Aufnahmebeutel
- Fig. 3:: den Gegenstand der Figur 2 mit einem Stapel abgelegter Banknoten

In der Figur 1 erkennt man eine erfindungsgemäße Vorrichtung zur Entgegennahme von Banknoten. Oben befindet sich ein Fach zur Aufnahme 1 eines Banknotenbündels. Hieran angeschlossen sind Mittel zur Vereinzelung von Banknoten 2 des Banknotenbündels, Mittel zur Förderung 3 vereinzelter Banknoten eines Banknotenbündels, Mittel zur Prüfung 4 der vereinzelten Banknoten des Banknotenbündels, Mittel zum Zählen 5 der vereinzelten Banknoten des Banknotenbündels, und Mittel zur Ablage 6 der Banknoten eines Banknotenbündels in einem an die Mittel zur Ablage 6 angeschlossenen Sicherheitsbehälter 7. Zusätzlich erkennt man noch ein reject Fach 17, in welches Banknoten abgelegt und wieder ausgegeben werden, welche nicht den Prüfkriterien entsprechen.

Man erkennt des Weiteren, dass das Fach zur Aufnahme 1 eines Banknotenbündels, die Mittel zur Vereinzelung 2 von Banknoten des Banknotenbündels und die Mittel zur Förderung 3 vereinzelter Banknoten eines Banknotenbündels in einem ersten Teilgehäuse 8 der Vorrichtung angeordnet sind. Die Mittel zur Ablage 6 der Banknoten eines Banknotenbündels und der Sicherheitsbehälter 7 sind dagegen in einem zweiten Teilgehäuse 9 der Vorrichtung angeordnet bzw. die Mittel zur Ablage 6 sind in dem Sicherheitsbehälter 7 angeordnet.

Die Mittel zur Ablage 6 der Banknoten umfassen eine Stapelvorrichtung 10, nämlich ein Stapelrad 10, eine an die Stapelvorrichtung 10 angeschlossene schlitzförmige Schachtöffnung 11 und einen in der schlitzförmigen Schachtöffnung 11 entfernbar eingehängten Aufnahmebeutel 12 für die Banknoten. Die oberen Ränder des Aufnahmebeutels 12 sind beidseitig beanstandet der Schachtöffnung 11 in einer an dem Sicherheitsbehälter 7 festgesetzten Aufhängungskonsole 13 des Sicherheitsbehälters 7 eingehängt sind. Die Schachtöffnung 11 ist mit einem Vertikalantrieb 14 verbunden, welcher während der Ablage der Banknoten in dem oberhalb der Schachtöffnung 11 angeordneten Teil des Aufnahmebeutels 12 die Schachtöffnung 11 entlang des darin eingelegten Aufnahmebeutels 12 in dem Sicherheitsbehälter 7 nach unten transportiert. Dies ist in der Figur 1 durch einen Pfeil angedeutet.

Der mit der Schachtöffnung 11 verbundene Vertikalantrieb 14 wird nach Maßgabe der Anzahl der in dem oberhalb der Schachtöffnung 11 angeordneten Teil des Aufnahmebeutels 12 abgelegten Banknoten angesteuert. Dies erkennt man insbesondere auch aus einer vergleichenden Betrachtung der Figuren 2 und 3. In der Figur 2 ist die Schachtöffnung 11 in der obersten Position, so dass der Aufnahmebeutel 12 eine nahezu horizontale und fast geschlossene Ablagefläche bildet. Mit zunehmender Ablage von Banknoten wandert die Schachtöffnung 11 entlang dem Aufnahmebeutel 12 nach unten, so dass die Banknoten entsprechend dem Ablagefortschritt in dem Aufnahmebeutel 12 versinken, bis sie den Boden des Aufnahmebeutels 12 erreicht haben.

Der Figur 2 ist zu entnehmen dass der Aufnahmebeutel 12 entlang der parallel zur Schachtöffnung 11 verlaufenden Ränder Aufhängungsflügel 15, 16 aufweist, deren Erstreckung von der Schachtöffnung 11 weg zumindest die halbe Breite, vorzugsweise zumindest die ganze Breite, der breitesten abzulegenden Banknote beträgt.

In den Figuren nicht dargestellt ist, dass der Sicherheitsbehälter 7 mit der Aufhängungskonsole 13 aus der Vorrichtung ausziehbar und so der Aufnahmebeutel 12 mit darin abgelegten Banknoten aushebbar und von der Aufhängungskonsole 13 loslösbar ist.

## Patentansprüche

1. Vorrichtung zur Entgegennahme von Banknoten, mit einem Fach zur Aufnahme (1) eines Banknotenbündels, mit Mitteln zur Vereinzelung von Banknoten (2) des Banknotenbündels, mit Mitteln zur Förderung (3) vereinzelter Banknoten eines Banknotenbündels, optional mit Mitteln zur Prüfung (4) der vereinzelten Banknoten des Banknotenbündels, mit Mitteln zum Zählen (5) der vereinzelten Banknoten des Banknotenbündels, mit Mitteln zur Ablage (6) der Banknoten eines Banknotenbündels in einem an die Mittel zur Ablage (6) angeschlossenen Sicherheitsbehälter (7),
wobei das Fach zur Aufnahme (1) eines Banknotenbündels, die Mittel zur Vereinzelung (2) von Banknoten des Banknotenbündels und die Mittel zur Förderung (3) vereinzelter Banknoten eines Banknotenbündels in einem ersten Teilgehäuse (8) der Vorrichtung angeordnet sind,
wobei die Mittel zur Ablage (6) der Banknoten eines Banknotenbündels und der Sicherheitsbehälter (7) in einem zweiten Teilgehäuse (9) der Vorrichtung angeordnet sind,
wobei obere Ränder des Aufnahmebeutels (12) beidseitig beanstandet der Schachtöffnung (11) in einer an dem Sicherheitsbehälter (7) festgesetzten Aufhängungskonsole (13) des Sicherheitsbehälters (7) eingehängt sind, und
wobei die Schachtöffnung (11) mit einem Vertikalantrieb (14) verbunden ist, welcher während der Ablage der Banknoten in dem oberhalb der Schachtöffnung (11) angeordneten Teil des Aufnahmebeutels (12) die Schachtöffnung (11) entlang des darin eingelegten Aufnahmebeutels (12) in dem Sicherheitsbehälter (7) nach unten transportiert,
**dadurch gekennzeichnet,**
**dass** die Mittel zur Ablage (6) der Banknoten ein Stapelrad (10), eine an das Stapelrad (10) angeschlossene schlitzförmige Schachtöffnung (11) und einen in der schlitzförmigen Schachtöffnung (11) entfernbar eingehängten Aufnahmebeutel (12) für die Banknoten aufweisen.

2. Vorrichtung nach Anspruch 1, **dadurch gekennzeichnet, dass** der mit der Schachtöffnung (11) verbundene Vertikalantrieb (14) nach Maßgabe der Anzahl der in dem oberhalb der Schachtöffnung (11) angeordneten Teil des Aufnahmebeutels (12) abgelegten Banknoten angesteuert ist.

3. Vorrichtung nach einem der Ansprüche 1 oder 2, **dadurch gekennzeichnet, dass** obere Ränder des Aufnahmebeutels (12) beidseitig um einen Betrag von der Schachtöffnung (11) beanstandet sind, welcher zumindest der halben Breite der breitesten abzulegenden Banknote entspricht.

4. Vorrichtung nach einem der Ansprüche 1 bis 3, **dadurch gekennzeichnet, dass** der Aufnahmebeutel (12) entlang der parallel zur Schachtöffnung (11) verlaufenden Ränder Aufhängungsflügel (15, 16) aufweist, deren Erstreckung von der Schachtöffnung (11) weg zumindest die halbe Breite, vorzugsweise zumindest die ganze Breite, der breitesten abzulegenden Banknote beträgt.

5. Vorrichtung nach einem der Ansprüche 1 bis 4, **dadurch gekennzeichnet, dass** der Sicherheitsbehälter (7) mit der Aufhängungskonsole (13) aus der Vorrichtung ausziehbar und so der Aufnahmebeutel (12) mit darin abgelegten Banknoten aushebbar ist.

6. Verfahren zur Ablage von Banknoten in einer Vorrichtung nach einem der Ansprüche 1 bis 5, wobei die Schachtöffnung (11) im Zuge der Ablage der Banknoten in dem oberhalb der Schachtöffnung (11) angeordneten Teil des Aufnahmebeutels (12) vertikal nach unten transportiert wird.

7. Verfahren nach Anspruch 6, wobei der vertikale Transport der Schachtöffnung (11) mit einem Transportfortschritt erfolgt, welcher der Zunahme der Höhe des oberhalb der Schachtöffnung (11) im Aufnahmebeutel (12) abgelegten Banknotenbündels entspricht.

8. Verfahren nach Anspruch 6 oder 7, wobei nach Beendigung der Ablage eines Banknotenbündels in dem Aufnahmebeutel (12) oberhalb der Schachtöffnung (11) die Schachtöffnung (11) weiter nach unten transportiert wird, bis sie das untere Ende des Aufnahmebeutels (12) erreicht hat.

9. Verwendung einer Vorrichtung nach einem der Ansprüche 1 bis 5 zum Zählen der Banknoten eines Banknotenbündels und zur gestapelten Ablage des gezählten Banknotenbündels in einem Aufnahmebeutel (12).

## Claims

1. Device for receiving banknotes, having a compartment for receiving (1) a banknote bundle, having means for separating banknotes (2) of the banknote bundle, having means for conveying (3) separated banknotes of a banknote bundle, optionally with means for checking (4) the singled banknotes of the banknote bundle, with means for counting (5) the singled banknotes of the banknote bundle, with means for depositing (6) the banknotes of a banknote bundle in a security container (7) connected to the means for depositing (6),
wherein the compartment for receiving (1) a banknote bundle, the means for separating (2) banknotes of the banknote bundle and the means for conveying (3) separated banknotes of a banknote bundle are arranged in a first partial housing (8) of the device,
wherein the means for depositing (6) banknotes of a banknote bundle and the security container (7) are arranged in a second partial housing (9) of the device,
wherein upper edges of the receiving bag (12) are suspended on both sides of the shaft opening (11) in a suspension bracket (13) of the security container (7) fixed to the security container (7), and
the shaft opening (11) being connected to a vertical drive (14) which, during the depositing of the banknotes in the part of the receiving bag (12) arranged above the shaft opening (11), transports the shaft opening (11) downwards in the security container (7) along the receiving bag (12) inserted therein,
**characterised in**
**that** the means for depositing (6) the banknotes comprise a stacking wheel (10), a slot-shaped shaft opening (11) connected to the stacking wheel (10) and a receiving bag (12) for the banknotes removably suspended in the slot-shaped shaft opening (11).

2. Device according to claim 1, **characterised in that** the vertical drive (14) connected to the shaft opening (11) is controlled according to the number of banknotes deposited in the part of the receiving bag (12) arranged above the shaft opening (11).

3. Device according to one of claims 1 or 2, **characterised in that** upper edges of the receiving bag (12) are spaced from the shaft opening (11) on both sides by an amount which corresponds to at least half the width of the widest banknote to be deposited.

4. Device according to one of claims 1 to 3, **characterised in that** the receiving bag (12) has suspension wings(15, 16) along the edges running parallel to the shaft opening (11), the extension of which wings away from the shaft opening (11) is at least half the width, preferably at least the entire width, of the widest banknote to be deposited.

5. Device according to one of claims 1 to 4, **characterised in that** the security container (7) with the suspension bracket (13) can be pulled out of the device and thus the receiving bag (12) with banknotes deposited therein can be lifted out.

6. Method for depositing banknotes in a device according to any one of claims 1 to 5, wherein the shaft opening (11) is transported vertically downwards in the course of depositing the banknotes in the part of the receiving bag (12) arranged above the shaft opening (11).

7. Method according to claim 6, wherein the vertical transport of the shaft opening (11) takes place with a transport progress corresponding to the increase in height of the bundle of banknotes deposited above the shaft opening (11) in the receiving bag (12).

8. Method according to claim 6 or 7, wherein, after the deposition of a banknote bundle in the receiving bag (12) above the shaft opening (11) is completed, the shaft opening (11) is transported further downwards until it has reached the lower end of the receiving bag (12).

9. Use of a device according to any one of claims 1 to 5 for counting the banknotes of a banknote bundle and for stacking the counted banknote bundle in a receiving bag (12) .

## Revendications

1. Dispositif de réception de billets de banque, avec un compartiment pour recevoir (1) une liasse de billets de banque, avec des moyens pour séparer les billets de banque (2) de la liasse de billets de banque, avec des moyens pour transporter (3) les billets de banque séparés d'une liasse de billets de banque, en option, avec des moyens de contrôle (4) des billets de banque individualisés de la liasse de billets de banque, avec des moyens de comptage (5) des billets de banque individualisés de la liasse de billets de banque, avec des moyens de dépôt (6) des billets de banque d'une liasse de billets de banque dans un récipient de sécurité (7) raccordé aux moyens de dépôt (6),
le compartiment de réception (1) d'une liasse de billets de banque, les moyens de séparation (2) des billets de banque de la liasse de billets de banque et les moyens de transport (3) des billets de banque séparés d'une liasse de billets de banque étant disposés dans un premier boîtier partiel (8) du dispositif,
les moyens de dépôt (6) des billets de banque d'une liasse de billets de banque et le récipient de sécurité (7) étant disposés dans un deuxième boîtier partiel (9) du dispositif,
les bords supérieurs du sachet de réception (12) étant accrochés des deux côtés de l'ouverture de puits (11) dans une console de suspension (13) du récipient de sécurité (7) fixée au récipient de sécurité (7), et
l'ouverture de puits (11) étant reliée à un entraînement vertical (14) qui, pendant le dépôt des billets de banque dans la partie du sac de réception (12) disposée au-dessus de l'ouverture de puits (11), transporte l'ouverture de puits (11) vers le bas dans le récipient de sécurité (7) le long du sac de réception (12) qui y est inséré,
**caractérisé en ce que**
**en ce que** les moyens pour déposer (6) les billets de banque comprennent une roue d'empilage (10), une ouverture de puits (11) en forme de fente raccordée à la roue d'empilage (10) et un sac de réception (12) pour les billets de banque accroché de manière amovible dans l'ouverture de puits (11) en forme de fente.

2. Dispositif selon la revendication 1, **caractérisé en ce que** l'entraînement vertical (14) relié à l'ouverture de puits (11) est commandé en fonction du nombre de billets de banque déposés dans la partie du sac de réception (12) disposée au-dessus de l'ouverture de puits (11).

3. Dispositif selon l'une des revendications 1 ou 2, **caractérisé en ce que** les bords supérieurs du sac de réception (12) sont écartés des deux côtés de l'ouverture du puits (11) d'une distance qui correspond au moins à la moitié de la largeur du billet de banque le plus large à déposer.

4. Dispositif selon l'une des revendications 1 à 3, **caractérisé en ce que** le sachet de réception (12) présente, le long des bords s'étendant parallèlement à l'ouverture de la cage (11), des ailes de suspension (15, 16) dont l'extension à partir de l'ouverture de puits (11) est au moins égale à la moitié de la largeur, de préférence au moins à la largeur entière, du billet de banque le plus large à déposer.

5. Dispositif selon l'une des revendications 1 à 4, **caractérisé en ce que** le conteneur de sécurité (7) peut être retiré du dispositif avec la console de suspension (13) et que le sac de réception (12) avec les billets de banque qui y sont déposés peut ainsi être soulevé.

6. Procédé de dépôt de billets de banque dans un dispositif selon l'une des revendications 1 à 5, dans lequel l'ouverture de puits (11) est transportée verticalement vers le bas au cours du dépôt des billets de banque dans la partie du sac de réception (12) disposée au-dessus de l'ouverture de puits (11).

7. Procédé selon la revendication 6, dans lequel le transport vertical de l'ouverture de puits (11) s'effectue avec une progression de transport qui correspond à l'augmentation de la hauteur de la liasse de billets de banque déposée au-dessus de l'ouverture de puits (11) dans le sac de réception (12).

8. Procédé selon la revendication 6 ou 7, dans lequel, après la fin du dépôt d'une liasse de billets de banque dans le sac de réception (12) au-dessus de l'ouverture de puits (11), l'ouverture de puits (11) continue à être transportée vers le bas jusqu'à ce qu'elle ait atteint l'extrémité inférieure du sac de réception (12).

9. Utilisation d'un dispositif selon l'une des revendications 1 à 5 pour compter les billets de banque d'une liasse de billets de banque et pour déposer de manière empilée la liasse de billets de banque comptée dans un sac de réception (12).
